# EUROPÄISCHE PATENTSCHRIFT

(11) **EP 0 648 185 B1**
(45) Veröffentlichungstag und Bekanntmachung des Hinweises auf die Patenterteilung: **28.08.1996**
(21) Anmeldenummer: 93909867.9
(22) Anmeldetag: 30.04.1993
(51) Int. Cl.: B65H 75/22, B65D 3/04

(54) **HOHLZYLINDER**
HOLLOW CYLINDER
CYLINDRE CREUX

(30) Priorität: 07.07.1992 DE 9209071 U
(43) Veröffentlichungstag der Anmeldung: 19.04.1995
(73) Patentinhaber: Lücke, Otto, D-42285 Wuppertal (DE)
(72) Erfinder: Lücke, Otto, D-42285 Wuppertal (DE)
(74) Vertreter: Rieder, Hans-Joachim, Dr.
(86) Internationale Anmeldenummer: EP9301045
(87) Internationale Veröffentlichungsnummer: WO9401356

(56) Entgegenhaltungen:
- WO-A-87/07241
- AU-B- 6 274 686
- US-A- 3 251 170
- US-A- 3 853 286

## Beschreibung

Die Erfindung bezieht sich auf einen als Wickelkern, Versandbehälter oder dergleichen ausgebildeten Hohlzylinder, dessen Mantelwand 1,27 über eine Kupplungsstelle öffenbar ist und aus einzelnen Mantelwandabschnitten besteht, die untereinander über Scharnierstellen (S) verbunden und aus der Position einer flachen Wellung zu einem geschlossenen Ring kuppelbar sind.

Im Zuge einer verantwortungsbewußteren Materialausnutzung wird mehr und mehr dazu übergegangen, auch beispielsweise aus einem Papprohr gebildete Wickelkerne wiederzuverwenden. Sie werden nach Entnahme des Wickelgutes wieder an Bewickler expediert usw. Solche Hohlzylinder-Wickelkerne sind trotz der geringen Dicke ihrer Mantelwand recht platzraubend und in Relation zu den Transportkosten nicht attraktiv. Aber auch in Fällen, in denen solche Wickelkerne der Entsorgung zugeführt werden, erweisen sie sich als volumenfressend. In aller Regel scheidet es nämlich praktisch aus, daß von der Mantelwand des Wickelkernes umschriebene Volumen durch Ineinanderschachteln unterschiedliche Durchmesser aufweisender Wickelkerne besser zunutzen. Wertvoller Laderaum wird durch Hohlgüter so recht ineffektiv genutzt. Das gleiche Problem besteht auch hinsichtlich wiederverwendbarer Versandbehälter, nur daß dort der Hohlzylinder nicht außen genutzt wird (Bewicklung), sondern innen.

Ein gattungsgemäßer Wickelkern ist durch die AU-B-62 746/86 bekannt. Die Mantelwand besteht dort aus einzelnen zusammenhängenden Mantelwandabschnitten. Die Scharnierstellen sind von dickenreduzierten Materialbrükken gebildet. Erreicht ist das durch kerbtalartige, innenseitige Rinnen in der Wandung. Die Scharnierstelle besteht aus einer entsprechend stirnseitigen Längsnut an der freien Randkante des einen Mantelwandabschnittes, in welche Nut eine vom im Querschnitt S-förmig gestalteten Ende des anderen freien Mantelwandabschnitts gebildete Feder eintritt.

Durch die WO 87/07 241 ist es bekannt, einen als Versandbehälter gestalteten Hohlzylinder aus Pappe herzustellen. Dieser läßt sich halbschalenförmig öffnen. Die entsprechende Scharnierstelle besteht aus einer axial verlaufenden Falz, einwärts gedrückt etwa um das Maß der Wandungsdicke des Versandbehälters. Die Kupplungsstelle des zu öffnenden Hohlzylinders ist durch einen axial verlaufenden Schlitz gebildet, welcher durch fugenübergreifende Spannhebel schließbar ist. Die schlitzseitigen Enden der Mantelwandabschnitte werden von einer innenseitig des Wickelkernes zugeordneten Platte freistehend überragt (vergleiche Figur 2 dieses Vorläufers).

Aufgabe der Erfindung ist es, einen gattungsgemäßen Hohlzylinder mit einfachereren Mitteln und trotzdem gebrauchsstabil so auszubilden, daß er wiederverwendbar in einen Volumenbereich überführt werden kann, der weit unter dem umschreibenden Raumbedarf eines Hohlzylinder liegt.

Gelöst ist diese Aufgabe durch die im Anspruch 1 angegebene Erfindung.

Die Unteransprüche sind vorteilhafte Weiterbildungen des gattungsgemäßen Hohlzylinders.

Zufolge solcher Ausgestaltung ist ein herstellungstechnisch und gebrauchsmäßig günstigerer stapelbarer Hohlzylinder erzielt. Er ermöglicht sowohl eine stabile bewicklungsfähige oder verpackungsschaffende Grundform als auch eine raumsparende Versand- oder Vorratsform. Die Mittel sind einfach und zweckmäßig. Erreicht ist dies dadurch, daß die auf das Zentrum des Hohlzylinders ausgerichteten Stirnflächen der Mantelwandabschnitte in der geschlossenen Ringstellung in Umfangsrichtung gegeneinander stoßen und die Scharnierstellen von einem auf der Mantelwand-Außenseite verlaufenden Klebeband gebildet sind. So läßt sich der Hohlzylinder-Wickelkern oder der Hohlzylinder-Versandbehälter öffnen und zufolge einer oder mehrerer Scharnierstellen in eine gewünschte "Strecklage" überführen. In dieser Lage ist er stapelfähig, und zwar breitseitenmäßig Wand auf Wand legbar. Der zur Verfügung stehende Raum kann so wirtschaftlich ausgenutzt werden. Zweckmäßig liegt eine winkelgleiche Beabstandung von Kupplungsstelle und Scharnierstelle bzw. Scharnierstellen vor. Zwar erzielt man schon einen ganz erheblichen Raumnutzgewinn, wenn die Scharnierstelle diametral zur Kupplungsstelle verläuft; so oder in häufigerer Scharnierstellen-Anzahl wird in allen Fällen auf eine zentral gerichtete Trennfuge der ringförmig miteinander verbindbaren Mantelwandabschnitte geachtet. Die einzelnen Mantelwandabschnitte treten unter ordnungsgemäßem Schließen der Kupplungsstelle über die Stirnflächen in die sich so selbst ergebende, d.h. definierte Zylinderform. Durch die entsprechende Zuordnung des Klebebandes ist die Scharnierstelle peripher und somit praktisch spannungsfrei ausgebildet. Weiter erweist es sich als vorteilhaft, daß die Kupplungsstelle von einem bandagenartig verlaufenden Klebeband gebildet ist. Dies ist ein ebenso einfaches wie wirksames Verriegelungsmittel. Entsprechende Klebebänder sind markterhältlich. Um die wiederholte Benutzung solcher Klebebänder als Kleberiegel sicherzustellen, bringt die Erfindung weiter in Vorschlag, daß ein Teilbereich des Klebebandes auf einer klebstoffabweisenden Teilfläche der Mantelwand aufliegt. Die entsprechend reversible Haftverbindung kann jederzeit durch zumindest fugenüberschreitenden Teilabzug des Klebebandes von dieser Teilfläche aufgehoben werden. Zum leichteren Ergreifen des Anfangsbereiches eines solchen Klebebandes ist dieses einfach Klebeschicht gegen Klebeschicht eingeschlagen unter Erzielung einer Grifflasche am Klebeband. Weiter ergibt sich eine vorteilhafte Stabilisierung durch ein zusätzliches, die Scharnierstelle überbrückendes Klebeband auf der Innenfläche der Mantelwand, dessen Mittelabschnitt anteilig gegen die Stirnflächen der Mantelwand gefaltet ist. Dieser eingefaltete Abschnitt garantiert eine praktisch belastungsfreie bzw. zugfreie Klebezuordnung des Bandes. Für das Öffnen liegt ein ausreichender Faltvorrat zugrunde. Der Mittelabschnitt kann an den Stirnflächen angeklebt sein. Zudem besteht ein vorteilhaftes Merkmal der Erfindung darin, daß von der einen der der Kupplungsstelle zugeordneten Stirnflächen an der Innenseite der Mantelwand eine klebstoffabweisende Beschichtung ausgeht, die mindestens so lang ist, wie der klebeaktive Überstand des Klebebandes über diese Stirnfläche hinaus. Durch Einwärtsschlagen dieses klebeaktiven Überstands und Andrücken desselben gegen die klebstoffabweisende Beschichtung bleibt das die Kupplungsstelle bildende Klebeband sauber. Diese geordnete Verstecklage kann andererseits nur willensbetont aufgehoben werden. Bei der Gebrauchsversion des Hohlzylinders als Versandbehälter, wobei also das Innere des Hohlzylinders aufgefüllt wird, erweist es sich als vorteilhaft, wenn die Mantelwand von einem Spannreif umfaßt ist. Das hält größere Belastungen von Kupplungsstelle und Scharnierstelle fern. Diese periphere Bandage läßt sich aber auch weitergehend nutzen, indem vom Spannreif in Achsrichtung weisende Spannmittel ausgehen, die an einem stirnseitigen Deckel des Hohlzylinders angreifen. Der Spannreif erfüllt so eine weitere Funktion, nämlich die des Deckelhalters, welche optimiert ist, wenn weiter so vorgegangenen wird, daß die Angriffsmittel des Deckels an den Schenkelenden eines den Deckel überfangenden Bügels sitzen. Es handelt sich zweckmäßig um einen U-Bügel. Diese Anordnung ist Schulterriemen vergleichbar, die mit einem Gürtel verbunden sind. Weiter bringt die Erfindung in Vorschlag, daß von einem Spannreif einwärts gerichtete Konsolen ausgehen, welche durch Schlitze der Mantelwand des Hohlzylinders treten und bis ins Innere desselben ragen. Ein solcher Spannreif wird zweckmäßig am dem deckelverschlossenen Ende des Hohlzylinder-Versandbehälters abgewandten Ende zugeordnet, wobei in vorteilhafter Weiterbildung die Konsolenauflager die Stütze eines in den Hohlzylinder eingelegten Bodens bilden. Dabei ist es schließlich günstig, daß die Konsolen von den Randkanten des Spannreifs ausgehen. Hierdurch kann der Spannreif in gebrauchsvorteilhafter Weise in der Ebene des als Stützkern fungierenden Bodens liegen. Endlich erweist es sich noch als vorteilhaft, daß die Randkante des Bodens von einem elastischen Profil übergriffen ist. Es kann sich hier um ein im Querschnitt U-förmiges Gummiprofil handeln, welches dem Boden den genügenden Reibschluß zur Innenwand des Hohlzylinder-Versandbehälters vermittelt und außerdem die Spannkraft des Spannreifs flexibel aufnehmen kann.

Der Gegenstand der Erfindung ist nachstehend anhand zweier zeichnerisch veranschaulichter Ausführungsbeispieles näher erläutert. Es zeigt:
- Fig. 1: als erstes Ausführungsbeispiel den erfindungsgemäß ausgebildeten Hohlzylinder-Wickelkern in Seitenansicht (ohne Wickelgut),
- Fig. 2: die Draufsicht hierzu,
- Fig. 3: eine Seitenansicht der Kupplungsstelle in etwa natürlicher Größe,
- Fig. 4: die Draufsicht hierzu, nur eine Teilbreite der Mantelwand wiedergebend,
- Fig. 5: eine Scharnierstelle darstellend, bei geöffnetem Wickelkern, gestapelt und mit angedeuteter Weiterbildung,
- Fig. 6: eine Darstellung wie Figur 5, jedoch mit ausgeführter Weiterbildung in Form eines zusätzlich innenseitig angeordneten Klebebandes,
- Fig. 7: diese Situation bei in die Gebrauchslage des Wickelkernes überführtem Zustand,
- Fig. 8: eine der Figur 5 entsprechende Darstellung gestapelter, geöffneter Holzzylinder-Wickelkerne, und zwar in einer häufigeren Teilungsrate der Mantelwand und daher flacherer Wellung,
- Fig. 9: die raumsparende Stapelbildung der geöffneten Wickelkerne im ganzen wiedergebend, dies in Gegenüberstellung zum Bedarf eines geschlossenen Wickelkernes, das Ganze auf einer Palette gehaltert,
- Fig. 10: als zweites Ausführungsbeispiel den erfindungsgemäß ausgebildeten Hohlzylinder-Versandbehälter in Seitenansicht,
- Fig. 11: den Schnitt gemäß Linie XI-XI in Figur 10, und zwar in gegenüber Figur 10 vergrößerter Darstellung,
- Fig. 12: eine Herausvergrößerung einer Scharnierstelle bei geschlossenem Hohlzylinder-Versandbehälter,
- Fig. 13: die Scharnierstelle bei zur Erzielung einer raumsparenden Stapelung aufgeklapptem Versandbehälter,
- Fig. 14: eine Seitenansicht der Kupplungsstelle in natürlicher Größe,
- Fig. 15: die Draufsicht hierzu, nur eine Teilbreite der Mantelwand wiedergebend,
- Fig. 16: eine der Figur 8 entsprechende Darstellung, jedoch den Versandbehälter betreffend,
- Fig. 17: den Hohlzylinder-Versandbehälter in Unteransicht, einen einen Boden abstützenden Spannreif darstellend,
- Fig. 18: den Schnitt gemäß Linie XVIII-XVIII in Figur 17,
- Fig. 19: eine Explosionsdarstellung aller den Hohlzylinder-Versandbehälter bildenden Details und
- Fig. 20: die raumsparende Stapelbildung der geöffneten Versandbehälter im ganzen wiedergebend, dies in Gegenüberstellung zum Volumenbedarf eines geschlossenen Versandbehälters, das Ganze auf einer Palette gehaltert.

Der als Hohlzylinder W gestaltete Wickelkern besteht zweckmäßig aus einem abgelängten Abschnitt eines gewikkelten, leimfixierten Papier- oder Papprohres und ist somit recyclebar.

Aus verpackungs- und lagertechnischen Gründen läßt sich der Wickelkern öffnen und in eine Art gewellter Strecklage überführen, so daß die aus Figur 9 ersichtliche, raumsparende Stapelbarkeit vorliegt.

Zum Öffnen des kreisrunden Wickelkerns besitzt dieser eine Kupplungsstelle K und eine oder mehrere Scharnierstellen S. Über die besagten Stellen wird die Mantelwand 1 in mehrere, gleichlange Kreisbogenstücke aufgeteilt, bezeichnet als Mantelwandabschnitte 1',1" und 1'''. Deren stumpf gegeneinandertretende Stirnflächen 2 bilden auf das Zentrum Z d.h. die Zylinderachse des Hohlzylinders W ausgerichete Fugen 3.

Neben der kleinsten Teilungsrate unter Schaffung von Halbschalen, in welchem Falle die Kupplungsstelle K und die dann einzige Scharnierstelle S in einer Diametralen D-D einander gegenüberlägen, ist der in Figur 1 dargestellten Dreierteilung der zentrumssymmetrischen Zuordnung der Kupplungsstelle K und Scharnierstellen S der Vorzug gegeben.

Je häufiger die Teilung, je flacher fallen die Wellenberge aus.

Gebildet ist die Kupplungsstelle K von einem bandagenartig verlaufenden Klebeband 4. Letzteres überläuft an besagter Stelle die Außenseite 5 der Mantelwand 1.

Bei größerer axialer Länge des Hohlzylinders W bzw. Wickelkernes ist das Klebeband 4, vor allem aus handhabungstechnischen Gründen paarig angeordnet. Das geht aus Figur 2 hervor. Erkennbar liegt das lang rechteckige Klebeband 4 mit seiner längeren Seite in Umfangsrichtung gewölbt und gering beabstandet vom jeweiligen Stirnrand 6 des Hohlzylinders W. Es handelt sich um Selbstklebeband. Das Selbstklebeband trägt in seine Klebeschicht eingebettet, und/ oder in seiner Trägerschicht liegend einen Armierungsfaden 7. Dieser verläuft wellenförmig in Längsrichtung des Klebebandes 4.

Die irreversible Verbindung des Klebebandes 4 mit der Außenseite 5 der Mantelwand 1 liegt in einem der Fuge 3 beabstandeten Bereich vor. Es handelt sich um eine Zone, in der das Klebeband 4 einen innigen Verbund mit der Außenseite 5 eingeht, welcher Verbund nur willensbetont aufgehoben werden kann, beispielsweise zur Entsorgung.

Die der Fuge 3 näherliegenden bzw. dort unmittelbar anschließenden Bereiche der Außenseite 5 der Mantelwand 1 sind dagegen als klebstoffabweisende Teilfläche 8 realisiert, so daß der diesbezügliche Teilbereich des Klebebandes 4 zwar in Haftkontakt tritt, jedoch schadfrei abgezogen werden kann. Dies eröffnet eine Mehrfachbenutzung des als Schließ- bzw. Verriegelungsorgan fungierenden Klebebandes 4 der Kupplungsstelle K.

Wie beispielsweise Figur 2 entnehmbar, erstreckt sich die klebstoffabweisende Teilfläche 8 auf kürzestem Wege zwischen dem Stirnrand 6 der einen Seite zum Stirnrand 6 der anderen Seite des Hohlzylinders W.

Als klebstoffabweisende Teilfläche 8 kann das zur Bildung der Kupplungsstelle K herangezogene Klebeband 4 genutzt werden, dessen Trägerrücken in aller Regel klebstoffabweisend ist. Es brauchen also nur beiderseits der Fuge 3 zwei Abschnitte des Klebebandes 4 der Außenseite 5 zugeordnet zu werden. Bedarfsweise läßt sich auch eine durch Addition in Umlaufrichtung größere klebstoffabweisende Teilfläche 8 erzeugen. Dies geht beispielsweise aus Figur 3 hervor, in der die rechtsseitig der Fuge 3 sich erstreckende klebstoffabweisende Teilfläche 8 etwa die doppelte Breite der linksseitigen klebstoffabweisenden Teilfläche 8 aufweist. Über die rechtsseitige Randkante 9 weiterlaufend befindet sich der praktisch irreversible Verankerungsbereich des Klebebandes 4.

Zur erleichterten Handhabung setzt sich das eine, bspw. linksseitige, freie Ende des Klebebandes 4 in eine Grifflasche 10 fort. Sie ist einfach durch Einschlagen des dortigen freien Endabschnitts gegen die Klebeschicht erzeugt. So entsteht ein nicht klebender doppelwandiger Abschnitt, der, wie aus Figur 3 ersichtlich, leicht untergriffen werden kann, um zum Öffnen der Kupplungsstelle K den Klebestreifen 4 von dort her in Richtung des Pfeiles x zu ziehen.

Wie gefunden wurde, reicht die ledigliche Haftverbindung zwischen Klebeband 4 und der klebstoffabweisenden Teilfläche 8 zur Schließung des mehrteiligen Hohlzylinders W völlig aus, zumal aufliegendes, nicht näher dargestelltes Wickelgut den geteilten "Kern" unter der zugleich vorliegenden Abstützwirkung der zusammenstoßenden Stirnflächen 2 lagentreu zusammenhält.

Um bei geöffnetem Hohlzylinder W bzw. Wickelkern den klebeaktiven Bereich des Klebebandes 4 beispielsweise durch Kontamination und/oder Staubbelag nicht unwirksam werden zu lassen, läßt es sich in eine, es auch vor mechanischer Beanspruchungen schützende Verstecklage bringen, indem es einfach unter Überfassen der entsprechenden Stirnfläche 2 gegen die Innenseite 11 der Mantelwand 1 geschlagen wird. Dazu weist der Mantelwandabschnitt 1" im Bereich der Kupplungsstelle K an entsprechender Stelle ebenfalls eine Teilfläche in Form einer klebstoffabweisenden Beschichtung 12 auf. Sie kann durch Imprägnieren erreicht sein, beispielsweise durch Auftrag einer Silikon-Wachsschicht oder aber einfach wiederum unter Aufkleben eines Klebebandabschnittes geschaffen werden, dessen Rücken von Hause aus aufgrund der Wickelvorratshaltung klebstoffabweisende Funktion hat. Die Länge der klebstoffabweisenden Beschichtung 12 entspricht mindestens dem klebeaktiven Überstand Ü des Kleberbandes 4 über die Stirnfläche 2 des Mantelwandabschnittes 1" hinaus (vgl. Fig. 3 und 4).

Die besagte Stirnfläche 2 selbst könnte auch klebstoffabweisend sein. Da es sich aufgrund der relativ geringen Wandungsdicke der Mantelwand 1 aber um eine recht kleine bzw. schmale Fläche handelt, wäre eine Neutralisierung dieses kleinen Bereichs an der Klebefläche hinnehmbar.

Natürlich würde es auch keinen Ausrüstungsumstand bedeuten, wenn die klebstoffabweisende Teilfläche 8 einfach über die Stirnfläche 2 gezogen und an der Innenseite 12 befestigt würde. Die schützende Verstecklage des Klebebandes 4 ist in Figur 3 in strichpunktierte Linienart wiedergegeben.

Was nun die Scharnierstellen S angeht, so ist auch hier auf Klebeband-Material zurückgegriffen, und zwar unter konsequenter Nutzung der diesem Material gegebenen Biegebeweglichkeit. Es liegt eine Art Filmscharnier vor. Konkret wird dabei so vorgegangen, daß die Scharnierstellen S von einem außen auf der Mantelwand-Außenseite 5 verlaufenden Klebeband 13 realisiert ist. Letzteres erstreckt sich über die gesamte Breite y des Hohlzylinders W unter Abdecken bzw. Schließen der Fuge 3 von Stirnrand 6 zu Stirnrand 6. Unter Öffnen des Hohlzylinders bzw. Wickelkerns W treten die vom Klebeband 13 gebildeten Scharnierstellen S nicht unter Zugbelastung. Da die Klebeschicht des Klebebandes 13 mit der papiernen Außenseite 5 in Kontakt kommt, ist auch hier eine hochwirksame, nur unter Gewalteinwirkung aufhebbare Klebeverbindung gegeben.

Eine solche Scharnierstelle S kann aber, je nach Dicke der Mantelwand 1, in ihrer Gelenkstellen-Stabilität noch erhöht werden, indem ein zusätzliches, die Fuge 3 bzw. Scharnierstelle S überbrückendes Klebeband 14 zugeordnet wird. Diese Variante ergibt sich zunächst aus den Figuren 6 bis 8. Zur Anwendung gelangt das gleiche oben erläuterte Klebeband. Dessen Mittelabschnitt 15 tritt unter Bemessung der erforderlichen Länge gegen die gegeneinander gerichteten, klaffähigen Stirnflächen 2 der Mantelwand 1. Die entsprechende Einfaltung von 15 ergibt sich besonders deutlich aus Figur 6. Der die V-förmig aufklaffende Fuge 3 bewegungsmäßig mitmachende Mittelabschnitt 15 tritt bei sich schließendem Hohlzylinder W bzw. Wickelkern mit in die Fuge 3 ein. Dies ist in Figur 7 dargestellt. Da aus Gründen der besseren Veranschaulichung eine übertriebene Wandungsdicke des Klebebandes 14 bevorzugt ist, hat die Fuge dort auch eine der Realität nicht entsprechende Breite. Klebeband der hier verwendeten Art weist praktisch nur eine Papierdicke auf, so daß in der in Figur 7 wiedergegebenen Stellung keine den Umfang vergrößernden Zwängungen auftreten. Keinesfalls ist der Spalt der Fuge 3 größer als der aus einem Trenn-Sägeschnitt herrührende Abtrag des Materiales.

In Figur 8 ist das überbrückende Klebeband 14 nur an der oberen Stapellage dargestellt.

Figur 5 deutet insofern an der oberen Lage auch die Verwendung des überbrückenden Klebebandes 14 in strichpunktierter Linienart an, hier jedoch unter Bildung einer echten, d.h. frei gespannten Brücke. Der Mittelabschnitt ist hier nicht den Flanken sprich Stirnflächen 2 des durch Aufklaffen entstehenden Kerbtals 16 der Fuge 3 fest zugeordnet. Hier wird der Mittelabschnitt 15 als die Aufklappstellung der einzelnen Mantelwandabschnitte 1' usw. definierendes Mittel genutzt.

Bei einer winkelgleichen Dreierteilung des Hohlzylinder-Wickelkerns W ergibt sich das aus Figur 9 ersichtliche Stapelmuster. Hier sind wellenartige Streckstrukturen ineinander gelegt. Sie ruhen, über den Bereich der Winkelhalbierenden der untersten Lage abgestützt, auf einer horizontalen, ebenen Tragfläche 17 einer Palette 18. Aus dieser Darstellung geht optisch der deutlich heraufgesetzte Nutzraum hervor. Unter Zugrundelegung einer Standhöhe eines geschlossenen Wickelkern-Hohlzylinders W' wird deutlich, daß unter Nutzung dieser Höhe eine große Anzahl geöffneter Wickelkern-Hohlzylinders W untergebracht werden kann. Berücksichtigt man die Stapellänge, so lassen sich hier statt sonst nur drei nun ca. dreiundzwanzig Wickelkerne raumsparend lagern. Durch Verwendung einer die Wellentäler fassenden, vertikalen Bandage 19 ist der Gesamtstapel an der Palette 18 sicherbar. Ein Verrutschen in der Horizontalen wird durch Stützteile 20 verhindert. Durch die gewählte Lage der Leistenfüße 21 läßt sich sogar eine Stapelbarkeit der beladenen Paletten 18 erreichen, indem die Leistenfüße 21 etwa in der Ebene der vertikal verlaufenden Bandagen 19 in die Wellentäler der Mantelwandabschnitte der oberen Lage eingestellt werden.

Aus Gründen der Sortenreinheit kann das Klebeband einen Papierträger aufweisen. Besteht es aus Kunststoff, so lassen sich die die Kupplungsstelle K und die Scharnierstellen bildenden Klebestreiben getrennt entsorgen, einfach durch Abreißen.

Die Dicke der Kupplungs- und Scharnierstellen K bzw. S ist übertrieben dargestellt. Sie zeichnet sich an der Wickellage praktisch nicht ab.

Der im zweiten Ausführungsbeispiel (Figuren 10 bis 20) dargestellte Hohlzylinder W wird hier in seinem Inneren genutzt; er bildet einen wiederverwendbaren Versandbehälter, welcher in einen Volumenbereich überführt werden kann, der weit unter dem umschreibenden Raumbedarf des geschlossenen Hohlzylinders W liegt. Es handelt sich also um das gleiche Grundprinzip wie zu den Figuren 1 bis 9 beschrieben. Daher sind die Bezugsziffern sinngemäß angewandt, ohne jedoch die textlichen Details in allen Fällen zu wiederholen. Es soll im wesentlichen nur der weiterführende Aspekt erläutert werden, der zur wiederaufhebbaren Verschließung der freien Enden des Hohlzylinders führen.

Das sind bei stehendem Hohlzylinder-Versandbehälter W zunächst ein den Bereich der oberen Öffnung 22 des Hohlzylinders W überfangender kappenartiger Deckel 23 und ein die untere Öffnung 24 des Hohlzylinders W verschließender Boden 25 sowie eine den Hohlzylinder mantelwandseitig übergreifende, die Kupplungsstelle K etc. sichernde Umreifung.

Gebildet ist die lösbare Umreifung durch einen oberen Spannreif 26, welcher die Mantelwand 27 des Hohlzylinders W umfaßt. Der Spannreif besitzt an seinen freien Enden einen Hebelverschluß 29. Ein solcher Hebelverschluß geht aus der DE-PS 29 16 659 hervor und bedarf keiner weiteren Erläuterung.

Der untere Spannreif trägt das Bezugszeichen 30. Auch dieser läßt sich über einen Hebelverschluß 29 festspannen und lösen.

Bei längerer Ausbildung der Hohlzylinder-Versandbehälter W kann es empfehlenswert sein, weitere Spannreife (nicht dargestellt) um die Mantelwand 27 zu schlingen und festzuziehen, so daß selbst erheblichen aus dem Fülldruck hervorgehenden Leibungsdrücken wirksam begegnet ist.

Die Sicherung des Deckels 23 unter Einbeziehung des oberen Spannreifs 26 ist dergestalt, daß von diesem Spannreif 26 außer dem in Umlaufrichtung liegenden und wirkenden Spannmittel in Form des Hebelverschlusses 29 auch noch solche in Achsrichtung des Hohlzylinders W weisende Spannmittel ausgehen. Die greifen beispielsweise am kappenförmig ausgebildeten, aufgesteckten Deckel 23 des Hohlzylinders an. Der Deckel 23 besitzt mantelwandseitig angeordnete Haken 31. Diese öffnen nach oben hin. In deren Hakenmaul greift eine Spannöse des mit 29 bezeichneten Hebelverschlusses ein.

Statt einer unmittelbaren Verhakung am Deckel 23, kann auch ein Zwischenglied verwendet sein. Dann greifen beispielsweise diametral einander gegenüberliegende Hebelverschlüsse 29 an einem den Deckel 23 oberseitig quer überfangenden U-Bügel 32 an. Das ist die in der Zeichnung dargestellte, bevorzugte Lösung. Besagter U-Bügel 32 ist in der Explosionsdarstellung Figur 19 im Profil dargestellt. Wie erkennbar, gehen dort die Schenkelenden 33 des U-förmigen Bügels in die besagten Haken 31 über. Die Schenkelenden 33 sind an den bspw. aus Bandstahl bestehenden U-Bügelsteg angepunktet. Denkbar ist allerdings bezüglich der Haken auch eine einteilige Lösung mit dem Steg.

Bei Zuordnung wird der Spannreif 26 in genügendem Abstand von der oberen Stirnseite des Hohlzylinders W positioniert. Es erfolgt das Aufstecken des Deckels 23, das Überlegen des U-Bügels 32 und die Herbeiführung der axialen Spannverbindung über die entsprechend wirkenden Hebelverschlüsse 29. Dabei kommt es zu einem leichten Verschieben der Ansatzbereiche dieser Hebelverschlüsse 29 unter Erzeugung der erstrebten Spannwirkung. Insofern liegt hinsichtlich des Spannreifs 26 daher sogar ein gewisser Federspeicher vor, da sich die leicht in Erstreckungsrichtung des Reifbandes gebogenen Partien sich zurückstellen wollen.

Der untere Spannreif 30 hält den in den Hohlzylinder-Versandbehälter W eingesetzten Boden 25. Dazu gehen vom unteren Spannreif 30 behältereinwärts gerichtete Konsolen 34 aus. Die durchgreifen Schlitze 35 der Mantelwand 27 und ragen bis ins Innere des Hohlzylinders W. Das geht deutlich aus Figur 11 hervor. Gebildet sind die Konsolen 34 von Winkelstücken, deren einer Schenkel 34' auf der Außenseite des unteren Spannreifs 30 aufgesetzt ist, beispielsweise durch Punktschweißung gehalten. Der von diesem axial ausgerichteten Schenkel 34' der Konsolen 34 ausgehende andere Schenkel 34" bildet das Auflager für den besagten Boden 25. Es sind drei winkelgleich verteilt angeordnete Konsolen realisiert. Da die Konsolen 34, respektive ihr horizontaler Schenkel 34" von der Randkante des unteren Spannreifs 30 ausgeht, zweckmäßig von der unteren Randkante des Spannreifs, wird die Peripherie des sich an der Innenwandung der Mantelwand 27 anlegenden Bodens 25 festgeklemmt, da er im Bereich der einschnürenden Wirkung des Spannreifs 30 liegt. Der Boden 25 wirkt dabei zugleich wie ein Stützkern. Seine (25) Festklemmung verhindert beispielsweise auch, daß er bei leerem Holzylinder-Wickelkern W unter Stellen desselben auf den Kopf sich im Inneren verlagert, also gegen den nach unten gerichteten Deckel 23 fällt.

Eine weiterbildende Maßnahme kann Figur 18 entnommen werden. Daraus geht hervor, daß die Randkante 25' von einem elastischen Profil 36 umgriffen ist. Es handelt sich um U-Profil aus Gummi oder entsprechend elastischem Kunststoff. Die U-Schenkel dieses Profils 36 übergreifen peripher den oberen und unteren Randbereich des eingesetzten Boden 25.

Die als Auflager fungierenden Schenkel 34" der Konsolen 34 konvergieren zum Inneren hin. Diese Schenkel 34" umschreiben einen praktisch trapezförmigen Grundriß. Die breitere Trapezseite oder Basis liegt nach auswärts gerichtet. Die zungenförmige Ausspitzung geht also nach innen. Das hat den Vorteil einer zentrierenden Wirkung bei Zuordnung des unteren Spannreifs 30.

Der den öffenbaren Spannreif 30 zusammenhaltende Hebelverschluß 29 erlaubt bei Lösen eine solche lichte Weitung des Reifs, daß eine Durchmesservergrößerung vorliegt, die den freien Austritt der Konsolen 34 erlaubt.Der untere Spannreif 30 liegt genügend weit entfernt vom unteren Stirnrand des Hohlzylinder-Versandbehälters W, so daß sich das Hantieren bei stehendem Behälter, insbesondere das Hantieren am Hebelverschluß 29 erleichtert bewerkstelligen läßt.

Der von der Spannöse des Hebelverschlusses 29 überfangene Haken des unteren und oberen Spannreifs 26 bzw. 30 heißt 37. Er ist zur Spannöse hin geschlossen.

Bezüglich der Explosionsdarstellung Figur 19 bleibt noch festzuhalten, daß dort zwischen dem Deckel 23 und dem oberen Spannreif 26 ein Plastiksack 38 wiedergegeben ist, der beispielsweise Füllinhalt abgedichtet aufnimmt, so daß die Innenwandung des Versandbehälters nicht mit dem Füllgut in Berührung kommt, also im Hinblick auf die Wiederverwendung stets "sauber" bleibt.

Auch dieser Hohlzylinder-Versandbehälter W läßt sich nach dem Gebrauch in die in Figur 20 dargestellte raumsparende Form überführen und bereithalten. Einer besonderen Darlegung der voraufgehenden Handhabung bedarf es nicht, da das im Zuammenhang mit Figur 9 bereits erklärt ist.

## Patentansprüche

1. Als Wickelkern, Versandbehälter oder dergleichen ausgebildeter Hohlzylinder (W), dessen Mantelwand (1,27) über eine Kupplungsstelle (K) öffenbar ist und aus einzelnen Mantelwandabschnitten (1',1",1''') besteht, die untereinander über Scharnierstellen (S) verbunden und aus der Position einer flachen Wellung zu einem geschlossenen Ring kuppelbar sind, dadurch gekennzeichnet, daß die auf das Zentrum (Z) des Hohlzylinders (W) ausgerichteten Stirnflächen (2) der Mantelwandabschnitte (1',1",1''') in der geschlossenen Ringstellung in Umfangsrichtung gegeneinander stoßen und die Scharnierstellen (S) von einem auf der Mantelwand-Außenseite (5) verlaufenden Klebeband (13) gebildet sind.

2. Hohlzylinder nach Anspruch 1, dadurch gekennzeichnet, daß die Kupplungsstelle (K) von einem bandagenartig verlaufenden Klebeband (4) gebildet ist.

3. Hohlzylinder nach den Ansprüche 1 und 2, dadurch gekennzeichnet, daß ein Teilbereich des Klebebandes (4) auf einer klebstoffabweisenden Teilfläche (8) der Mantelwand (1) aufliegt.

4. Hohlzylinder nach einem oder mehreren der vorhergehenden Ansprüche, gekennzeichnet durch eine Grifflasche (10) am Klebeband (4).

5. Hohlzylinder nach einem oder mehreren der vorhergehenden Ansprüche, gekennzeichnet durch ein zusätzliches, die Scharnierstelle (S) überbrückendes Klebeband (14) auf der Innenseite (11) der Mantelwand (1), dessen Mittelabschnitt (15) gegen die Stirnfläche (2) der Mantelwand (1) eingefaltet ist.

6. Hohlzylinder nach einem oder mehreren der vorhergehenden Ansprüche, dadurch gekennzeichnet, daß von der einen (2) der der Kupplungsstelle (K) zugeordneten Stirnflächen (2) an der Innenseite (11) der Mantelwand (1) eine klebstoffabweisende Beschichtung (12) ausgeht, die mindestens so lang ist, wie der klebeaktive Überstand (Ü) des Klebebandes (4) über diese Stirnfläche (2) hinaus.

7. Hohlzylinder nach einem oder mehreren der vorhergehenden Ansprüche, gekennzeichnet durch einen die Mantelwand (27) umfassenden Spannreif (26).

8. Hohlzylinder nach Anspruch 7, dadurch gekennzeichnet, daß vom Spannreif (26) in Achsrichtung weisende Spannmittel (Hebelverschlüsse 29) ausgehen, die an einem stirnseitigen Deckel (23) des Hohlzylinders (W) angreifen.

9. Hohlzylinder nach einem oder mehreren der vorhergehenden Ansprüche, dadurch gekennzeichnet, daß die Angriffsmittel (Haken 31) des Deckels (23) an den Schenkelenden (33) eines den Deckel (23) überfangenden U-Bügels (32) sitzen.

10. Hohlzylinder nach einem oder mehreren der vorhergehenden Ansprüche, dadurch gekennzeichnet, daß von einem Spannreif (30) einwärts gerichtete Konsolen (34) ausgehen, welche durch Schlitze (35) der Mantelwand (27) des Hohlzylinders (W) treten und bis ins Innere des Hohlzylinders (W) ragen.

11. Hohlzylinder nach Anspruch 10, dadurch gekennzeichnet, daß die Konsolen (34) Auflager eines in den Hohlzylinder (W) eingelegten Bodens (25) bilden.

12. Hohlzylinder nach Anspruch 11, dadurch gekennzeichnet, daß die Konsolen (34) von der Randkante des Spannreifs (30) ausgehen.

13. Hohlzylinder nach einem oder mehreren der vorhergehenden Ansprüche, dadurch gekennzeichnet, daß die Randkante (25') des Bodens (25) von einem elastischen Profil (36) übergriffen ist.

## Claims

1. Hollow cylinder (W) constructed as a winding core, shipping container or the like the casing wall (1,27) of which can be opened through a coupling point (K) and consists of individual casing wall sections (1',1",1''') which are interconnected through hinge points (S) and from the position of a flat corrugation can be connected to form a closed ring, characterised in that the end surfaces (2) of the casing wall sections (1',1",1''') oriented towards the centre (Z) of the hollow cylinder (W) push against one another in the circumferential direction in the closed ring position and the hinge points (S) are formed from an adhesive strip (13) extending on the outside (5) of the casing wall.

2. Hollow cylinder according to Claim 1, characterised in that the coupling point (K) is formed from an adhesive strip (4) extending in the manner of a bandage.

3. Hollow cylinder according to Claims 1 and 2, characterised in that a part region of the adhesive strip (4) rests on an adhesive-repelling part surface (8) of the casing wall (1).

4. Hollow cylinder according to one or several of the preceding claims, characterised by a handle strap (10) on the adhesive strip (4).

5. Hollow cylinder according to one or several of the preceding claims, characterised by an additional adhesive strip (14) bridging the hinge point (S) on the inside (11) of the casing wall (1), the central section (15) of which is folded in against the end surface (2) of the casing wall (1).

6. Hollow cylinder according to one or several of the preceding claims, characterised in that issuing from one (2) of the end surfaces (2) associated with the coupling point (K) on the inside (11) of the casing wall (1) there is an adhesive-repelling coating (12) which is at least as long as the actively adhesive projecting length (Ü) of the adhesive strip (4) beyond this end surface (2).

7. Hollow cylinder according to one or several of the preceding claims, characterised by a clamping collar (26) enclosing the casing wall (27).

8. Hollow cylinder according to Claim 7, characterised in that issuing from the clamping collar (26) there are clamping means (lever fasteners 29) oriented in the axial direction which engage on an end cover (23) of the hollow cylinder (W).

9. Hollow cylinder according to one or several of the preceding claims, characterised in that the engaging means (hook 31) of the cover (23) are seated at the limb ends (33) of a U-shaped clip (32) catching over the cover (23).

10. Hollow cylinder according to one or several of the preceding claims, characterised in that from a clamping collar (30) inwardly oriented brackets (34) issue which pass through slots (35) of the casing wall (27) of the hollow cylinder (W) and project as far as the interior of the hollow cylinder (W).

11. Hollow cylinder according to Claim 10, characterised in that the brackets (34) form bearing surfaces for a base (25) inlaid into the hollow cylinder (W).

12. Hollow cylinder according to Claim 11, characterised in that the brackets (34) issue from the border edge of the clamping collar (30).

13. Hollow cylinder according to one or several of the preceding claims, characterised in that the border edge (25') of the base (25) is overlapped by an elastic profile (36).

## Revendications

1. Cylindre creux (W) réalisé à titre de mandrin d'enroulement, de récipient d'expédition ou analogue, dont la paroi d'enveloppe (1, 27) est susceptible d'être ouverte par l'intermédiaire d'un emplacement de couplage (K) et est constituée de tronçons individuels de paroi d'enveloppe (1', 1", 1''') reliés les uns aux autres par des emplacements de charnière (S) et qui sont susceptibles d'être couplées en formant un anneau fermé, en partant de la position d'une ondulation plate, caractérisé en ce que les surfaces frontales (2) dirigées vers le centre (Z) du cylindre creux (W), des tronçons de paroi d'enveloppe (1', 1", 1"') s'appuient les unes sur les autres dans la direction périphérique dans la position en anneau fermé et en ce que les emplacements de charnière (S) sont constitués par une bande adhésive (13) courant sur la surface extérieure (5) de la paroi d'enveloppe.

2. Cylindre creux selon la revendication 1, caractérisé en ce que l'emplacement de couplage (K) est constitué par une bande adhésive (4) courant à la façon d'un bandage.

3. Cylindre creux selon l'une des revendications 1 et 2, caractérisé en ce qu'une zone partielle de la bande adhésive (4) repose sur une surface partielle (8), non adhésive, de la paroi d'enveloppe (1).

4. Cylindre creux selon une ou plusieurs des revendications précédentes, caractérisé par une patte de saisie (10) prévue sur la bande adhésive (4).

5. Cylindre creux selon une ou plusieurs des revendications précédentes, caractérisé par une bande adhésive (14) supplémentaire pontant l'emplacement de charnière (S) sur la surface intérieure (11) de la paroi d'enveloppe (1), et dont le tronçon médian (15) est replié contre la surface frontale (2) de la paroi d'enveloppe (1).

6. Cylindre creux selon une ou plusieurs des revendications précédentes, caractérisé en ce que depuis l'une (2) des surfaces frontales (2) associées à l'emplacement de couplage (K) part, sur la face intérieure (11) de la paroi d'enveloppe (1), un revêtement (12) non adhésif, sur une longueur au moins égale à celle du dépassement (Ü) activement adhésif de la bande adhésive (4) sur cette surface frontale (2).

7. Cylindre creux selon une ou plusieurs des revendications précédentes, caractérisé par un collier de serrage (26) entourant la paroi d'enveloppe (27).

8. Cylindre creux selon la revendication 7, caractérisé en ce que des moyens de serrage (fermetures à levier 29) orientés dans la direction axiale et agissant sur un couvercle (23) situé sur la face frontale du cylindre creux (W), partent du collier de serrage (26).

9. Cylindre creux selon une ou plusieurs des revendications précédentes, caractérisé en ce que les moyens d'accrochage (crochets 31) du couvercle (23) sont placés sur les extrémités de branche (33) d'un étrier en U (32) recouvrant le couvercle (23).

10. Cylindre creux selon une ou plusieurs des revendications précédentes, caractérisé en ce que des consoles (34) orientées vers l'intérieur, qui passent par des fentes (35) de la paroi d'enveloppe (27) du cylindre creux (W) et s'étendent jusqu'à l'intérieur du cylindre creux (W), partent d'un collier de serrage (30).

11. Cylindre creux selon la revendication 10, caractérisé en ce que les consoles (34) constituent des supports d'un fond (25) inséré dans le cylindre creux (W).

12. Cylindre creux selon la revendication 11, caractérisé en ce que les consoles (34) partent de l'arête de bordure du collier de serrage (30).

13. Cylindre creux selon une ou plusieurs des revendications précédentes, caractérisé en ce que l'arête de bordure (25') du fond (25) est recouverte par un profilé élastique (36).
